# EUROPÄISCHE PATENTSCHRIFT

(11) **EP 4 388 621 B1**
(45) Veröffentlichungstag und Bekanntmachung des Hinweises auf die Patenterteilung: **26.03.2025**
(21) Anmeldenummer: 23800740.5
(22) Anmeldetag: 25.10.2023
(51) Int. Cl.: H01R 13/426, H01R 13/187, H01R 13/52, H01R 13/53, H01R 13/64

(54) **HOCHLEISTUNGSSTECKVERBINDER MIT LÖSBARER KONTAKTSICHERUNG**
HIGH-PERFORMANCE CONNECTOR WITH DETACHABLE CONTACT SECURING MEANS
CONNECTEUR HAUTE PERFORMANCE À MOYEN DE FIXATION DE CONTACT DÉTACHABLE

(30) Priorität: 07.11.2022 DE 102022129331
(43) Veröffentlichungstag der Anmeldung: 26.06.2024
(73) Patentinhaber: HARTING Electric Stiftung & Co. KG, 32339 Espelkamp (DE)
(72) Erfinder: KROPIEWNICKI, Norbert, 32339 Espelkamp (DE); HOPPE, Nando, 32339 Espelkamp (DE)
(74) Vertreter: Eisenführ Speiser
(86) Internationale Anmeldenummer: PCT/DE2023/100792
(87) Internationale Veröffentlichungsnummer: WO 2024/099506

(56) Entgegenhaltungen:
- WO-A1-2020/216409
- US-A- 5 575 691

## Beschreibung

Die Erfindung geht aus von einem Hochleistungssteckverbinder nach der Gattung des unabhängigen Anspruchs 1.

Derartige Hochleistungssteckverbinder werden benötigt, um hohe elektrische Spannungen und hohe elektrische Ströme zu übertragen und/oder zu verteilen. Besonders liegt dabei das Augenmerk auf der Anwendbarkeit in Unterflurbereichen schienengebundener Fahrzeuge, insbesondere der Verbindung von Triebwagen und Triebwaggons untereinander. Ein weiterer Anwendungsbereich findet sich im Bereich der Stromerzeugung und/ oder der Stromübertragung, insbesondere im Bereich von Fotovoltaikanlagen und/oder Windkraftanlagen.

### Stand der Technik

Die CN 111934122 A zeigt einen Hochleistungsteckverbinder für ein Hochleistungssteckverbindersystem, insbesondere für die Verwendung im Anwendungsbereich von Schienenfahrzeugen.

Die US 5,575,691 A offenbart eine Rückhaltevorrichtung, aufweisend eine Halteklammer, welche einen Satz von Laschen, die entlang der Halteklammer voneinander beabstandet sind, aufweisen, so dass sie einen Teil eines elektrischen Kontakts in einer Lücke zwischen ihnen aufnehmen können. Wenn ein Werkzeug zum Lösen eines elektrischen Kontakts in die Halteklammer eingeführt wird, biegt sich das bogenförmige Element vom elektrischen Kontakt weg, wodurch sich die Laschen gemeinsam vom elektrischen Kontakt wegbewegen und es ermöglichen, den elektrischen Kontakt von der Vorder- oder Rückseite des Steckverbindergehäuses zu entfernen.

Im Stand der Technik sind weitere Lösungen bekannt, welche die Übertragung und/oder Verteilung hoher elektrische Ströme und/oder Spannung ermöglichen. Diese Lösungen sind jedoch zum Teil veraltet und kaum aktualisiert/modernisiert worden.

Besonders nachteilig an dem Stand der Technik ist ein vergleichsweise komplexer Montagevorgang. Diese Komplexität verkompliziert die Reparatur und/oder Wartung von Hochleistungssteckverbindungen unnötig.

### Aufgabenstellung

Die Aufgabe der Erfindung besteht darin, einen montagefreundlichen und wartungsfreundlichen Hochleistungssteckverbinder anzubieten.

Die Aufgabe wird durch den Gegenstand des unabhängigen Anspruchs 1 gelöst.

Vorteilhafte Ausgestaltungen der Erfindung sind in den Unteransprüchen und der folgenden Beschreibung angegeben.

Der erfindungsgemäße Hochleistungssteckverbinder ist zur Aufnahme zumindest eines elektrischen Kabels ausgelegt. Der Hochleistungssteckverbinder weist ein zumindest einteiliges Gehäuse und einen zumindest einteiligen Isolierkörper zur Aufnahme eines elektrischen Kontaktelements auf. Das Kontaktelement ist in elektrisch leitende Verbindung mit dem Kabel gebracht. Weiterhin weist der Hochleistungssteckverbinder eine Kontakthalterung zur Fixierung des Kontaktelements in dem Isolierkörper auf. Zusätzlich weist der Hochleistungssteckverbinder eine Kabelfixierung zur befestigten Anordnung des Kabels an dem Gehäuse auf. Dabei weist die Kontakthalterung einen zumindest grundsätzlich hohlzylindrischen Grundkörper auf, an dem zumindest zwei Kontaktarme angeordnet sind. Die Kontaktarme sind, von dem Grundkörper ausgehend, verjüngt vom Grundkörper, in Steckrichtung abstehend ausgeführt und die Kontakthalterung wird werkzeuglos und reversibel mit dem Gehäuse in Verbindung gebracht. Derartige Hochleistungssteckverbinder werden auch als Single-Pol-Steckverbinder bezeichnet. Der Hochleistungssteckverbinder ist vor allem dazu ausgelegt, eine hohe elektrische Stromstärke und/oder eine hohe elektrische Spannung an ein Kabelanschlussgehäuse oder einen Gegensteckverbinder zu übertragen. Als "hohe elektrische Stromstärke" ist eine Stromstärke von über 100 Ampere gemeint. Insbesondere ist eine Stromstärke von über 500 Ampere gemeint. Ganz besonders ist eine Stromstärke von über 800 Ampere gemeint. Denkbar ist auch eine Stromstärke von größergleich 1.000 Ampere. Unter dem Begriff "hohe elektrische Spannung" ist eine Spannung von über 1 Kilovolt zu verstehen. Insbesondere ist eine Spannung von über 10 Kilovolt gemeint. Ganz besonders ist eine Spannung von über 15 Kilovolt gemeint. Denkbar ist auch eine Spannung von größergleich 25 Kilovolt. Durch die Verbindung eines Hochleistungssteckverbinders mit dem Anschlussbereich wird erfindungsgemäß eine mediendichte Versiegelung des Innenraums an der entsprechenden Stelle geschaffen. Dazu ist das Gehäuse des Hochleistungssteckverbinders derart ausgeformt, dass das Gehäuse in einen grundsätzlich kongruent gestalteten Anschlussbereich eingreift. Zur verbesserten Versiegelung sind sowohl besagter Hochleistungssteckverbinder und/oder der Anschlussbereich des Kabelanschlussgehäuses oder Gegensteckverbinders mit einer Dichtung versehen. Als Kontakthalterung ist ein Fixierelement gemeint, welches in den Isolierkörper und/oder das Gehäuse eingebracht wird, um das Kontaktelement im Isolierkörper an der vorgesehenen Stelle in Position zu halten. Die Verjüngung der an der Kontakthalterung anordneten Kontaktarme sorgt dafür, dass das Kontaktelement aus Richtung der Kabelfixierung, üblicherweise als Kabelverschraubung ausgeführt, in den Isolierkörper in Steckrichtung eingebracht werden kann. Ein umfangseitig angeordneter Flansch und/oder Anschlag am Kontaktelement wird dabei zunächst genutzt, um die Kontaktarme nach außen elastisch zu verdrängen. Beim Erreichen der gewünschten Position federn die Kontaktarme elastisch hinter den Anschlag des Kontaktelements zurück und fixieren diesen. Um Im Falle einer Reparatur und/oder Wartung das Kontaktelement aus dem Hochleistungssteckverbinder entnehmen zu können, lässt sich die Kontakthalterung werkzeuglos aus der vorgesehenen Position entfernen. In diesem Falle meint "werkzeuglos" bevorzugt, dass die Kontakthalterung gänzlich per Hand aus dem Isolierkörper und/oder dem Gehäuse entnommen werden kann. Alternativ ist eine Entnahme der Kontakthalterung ohne Spezialwerkzeug denkbar. Der Einsatz einer Klinge, einer Schlitz-Schraubendrehers oder ähnlichen Hilfsmitteln ist dennoch vorstellbar. Die Kontakthalterung kann aus einem dielektrischen Material gefertigt sein. Unter gewissen Umständen kann jedoch auch über die Verwendung elektrisch Leitender Materialien nachgedacht werden. Dazu sollte das Gehäuse aus einem adäquaten Material gefertigt sein, um keine Sicherheitsrisiken einzugehen. Ein Kunststoffgehäuse ist in gewissen Fällen denkbar und sinnvoll. Bevorzug wird das Gehäuse aus einem metallischen Werkstoff gefertigt. Im Gegensatz zum Gehäuse wird die Kontakthalterung bevorzugt aus einem Kunststoff gefertigt.

In einer weiterentwickelten Ausführung weisen die Kontaktarme eine im Wesentlichen kurvenförmige Verjüngung auf, wobei der Kurvenverlauf vom Grundkörper ausgehend zunimmt. Diese Ausführung ermöglich auch bei vergleichsweise starren Grundmaterialien eine gewisse elastische Federung.

Eine weitere Ausführungsform sieht vor, dass die Kontaktarme der Kontakthalterung durch Ausnehmungen voneinander getrennt sind und wobei die Kontaktarme und die Ausnehmungen umfangseitig alternierend angeordnet sind. Damit ist gemeint, dass jeder Kontaktarm von einer Ausnehmung in jeder Rotationsrichtung von jedem weiteren Kontaktarm getrennt ist. Besonders bei vergleichsweise unflexiblen, beziehungsweise unelastischen Materialien wird so eine vorteilhafte Flexibilität erreicht, welche zur Einbringung des Kontaktelements sinnvoll ist.

Eine geschickte Ausführungsform schlägt vor, dass sich die Breite der Kontaktarme vom Grundkörper ausgehend zum Ende der Kontaktarme verringert. Durch diese strukturelle Anpassung wird besonders bei hohen Stückzahlen Material eingespart, wodurch eine kostengünstigere und dennoch hoch performante Kontakthalterung angeboten werden kann.

Eine Ausführungsform schlägt vor, dass die Breite der Ausnehmungen größergleich der Breite der Kontaktarme ist. Diese vergleichsweise einfache Anpassung gewährleistet eine grundsätzlich ausreichende Haltekraft der Kontaktarme, bei ausreichendem Raum für elastische Verformung der Kontaktarme.

Eine besonders vorteilhafte Ausführungsform sieht vor, dass zumindest ein Gehäusearm umfangseitig am Grundkörper der Kontakthalterung angeordnet ist. Durch einen solchen Gehäusearm ist ein reversibles in Eingriff bringen besonders vorteilhaft umsetzbar. Der Gehäusearm ist idealerweise mit Rastmitteln versehen, welche in Wechselwirkung korrespondierenden Rastmitteln des Gehäuses und/oder des Isolierkörpers treten. Der Gehäusearm kann dazu über den Grundkörper der Kontakthalterung hinausragen. Dadurch lässt sich der Gehäusearm in einfacher Weise, ohne den Einsatz von besonderen Hilfsmitteln, aus dem Eingriff mit dem Gehäuse und/oder dem Isolierkörper lösen. Besonders bevorzugt wird ein Gehäusearm, welcher manuell betätigt werden kann.

In einer platzsparenden Ausführungsform ist der Gehäusearm innerhalb des Grundkörpers angeordnet und durch zwei umfangseitige Ausnehmungen vom Grundkörper getrennt. Damit ist gemeint, dass der Gehäusearm ein gesonderter, beziehungsweise abgegrenzter Teil des Grundkörpers sein kann, welcher durch die flankierenden Ausnehmungen elastisch verformbar ausführbar ist. Somit kann der Gehäusearm in einfacher Weise federelastisch an dem Grundkörper und/oder in dem Grundkörper angeordnet werden und derart ausgestaltet sein, dass die Kontakthalterung formschlüssig mit dem Isolierkörper und/oder dem Gehäuse in Eingriff gebracht wird.

Weiterhin sieht eine Ausführungsform vor, dass der Gehäusearm eine Ausnehmung aufweist, welche zur Aufnahme einer Halteform ausgelegt ist, wobei die Halteform innerhalb des Isolierkörpers und/oder innerhalb des Gehäuses angeordnet ist.

Zusätzlich wird vorgeschlagen, die Ausnehmung innerhalb des Gehäusearms von einem Verstärkungselement zumindest teilweise umgeben ist.

Dazu schlägt eine alternative Ausführungsform vor, dass der Gehäusearm eine Halteform aufweist, welche mit einer Ausnehmung in Eingriff gebracht wird, wobei die Ausnehmung innerhalb des Isolierkörpers und/oder innerhalb des Gehäuses angeordnet ist.

Eine besonders bevorzugte Ausführungsform schlägt vor, dass die Kontakthalterung zumindest vier Kontaktarme und zumindest zwei Gehäusearme aufweist. Diese Ausführungsform hat sich in Tests als besonders zuverlässig in Punkten Haltekraft, sowie Montagefreundlichkeit erwiesen.

Eine weitere Ausführungsform sieht vor, dass die Gehäusearme im verbundenen Zustand in dem Gehäuse und/oder in dem Isolierkörper durch Aufbringen einer Kraft aus dem verbundenen Zustand mit dem Gehäuse und/oder dem Isolierkörper gelöst werden, um ein Kontaktelement aus dem Gehäuse und/oder dem Isolierkörper zu entfernen.

Eine weiterführende Ausführungsform sieht vor, dass die Kraft zum Lösen des verbundenen Zustands von Kontakthalterung und dem Gehäuse und/oder dem Isolierkörper im Wesentlichen nach innen, in Richtung der Längsachse der Kontakthalterung, gerichtet ist.

Eine dazu alternative Ausführungsform sieht vor, dass die Kraft zum Lösen des verbundenen Zustands von Kontakthalterung und dem Gehäuse und/oder dem Isolierkörper im Wesentlichen nach außen, in Richtung des Gehäuses des Hochleistungssteckverbinders gerichtet ist.

### Ausführungsbeispiel

Ein Ausführungsbeispiel der Erfindung ist in den Zeichnungen dargestellt und wird im Folgenden näher erläutert. Es zeigen:
- Fig. 1: eine schematische Darstellung eines erfindungsgemäßen Hochleistungssteckverbinders im Längsschnitt;
- Fig. 2: eine perspektivische Darstellung einer erfindungsgemäßen Kontakthalterung;
- Fig. 3: eine Ansicht einer erfindungsgemäßen Kontakthalterung mit Fokus auf einen Gehäusearm.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein. Richtungsangaben wie beispielsweise "links", "rechts", "oben" und "unten" sind mit Bezug auf die jeweilige Figur zu verstehen und können in den einzelnen Darstellungen gegenüber dem dargestellten Objekt variieren.

Die Figur 1 zeigt einen erfindungsgemäßen Hochleistungssteckverbinder 1 in einer Darstellung im Längsschnitt. Der Hochleistungssteckverbinder 1 weist zunächst ein Gehäuse 10 auf. Bevorzugt ist das Gehäuse 10 aus einem metallischen Material ausgeführt. Eine alternative Ausführung des Gehäuses 10 aus einem Kunststoff ist vorgesehen. In das Gehäuse 10 wird ein Isolierkörper 11 eingebracht. Der Isolierkörper 11 ist zur Aufnahme eines Kontaktelementes 12 ausgeformt. Das Kontaktelement 12 weist kabelseitig einen Crimpeinlass 13 auf, also eine Öffnung zur Einbringung eines abisolierten Kabels 4, wobei das Kontaktelement 12 auf den Leiter 41 des Kabels 4 aufgepresst, beziehungsweise gecrimpt wird. Steckseitig ist das Kontaktelement 12 mit zumindest einer Kontaktverstärkung 14 versehen. Zur Verbesserung des elektrischen Kontaktes werden im Bereich von Hochleistungssteckverbindern 1 oft Kontaktverstärkungen 14 in Form von federelastischen Berylliumbändern und/oder sogenannten Balseal Federn eingesetzt. Zur Abdichtung des Gehäuses 10 an einem Gegenstecker (nicht gezeigt) oder einem Anschlussgehäuse (nicht gezeigt) verfügt der Hochleistungssteckverbinder 1 steckseitig über ein Dichtungselement 15. Hier wird häufig ein kautschukhaltiger O-Ring, oder entsprechend flexible, elastische Alternativen eingesetzt. Steckseitig weist das Gehäuse 10 weiterhin zumindest ein Kodierelement 16 auf. Das Kodierelemente 16 kann als variables Kodierelement ausgeführt sein. Das Kodierelement 16 kann also an verschiedenen Positionen des Steckgesichts eingebracht werden, um bei dem Einsatz mehrerer Hochleistungssteckverbinder 1 zu verhindern, dass eine falsche und/oder ungewollte Verbindung hergestellt wird. Das Kontaktelement 12 weist steckseitig ein weiteres Isolierelement 17 auf. Das Isolierelement 17 kann aufgesteckt, aufgepresst angegossen oder angespritzt sein. Das Gehäuse 10 weist einen Gehäuseanschlag 18 auf, welcher verhindert, dass ein Hochleistungssteckverbinder 1 weiter als vorgesehen mit einem Anschlussgehäuse und/oder Gegensteckverbinder in Eingriff gebracht wird. Das Kontaktelement 12 weist steckseitig einen Kontakteinlass 19 auf. In diesen Kontakteinlass 19 wird ein Kontakt eines Anschlussgehäuses und/ oder Gegensteckverbinders eingebracht, sodass eine elektrisch leitende Verbindung hergestellt ist. Diese Verbindung wird, wie zuvor erwähnt, verbessert durch den Einsatz von Kontaktverstärkungen 14. Kabelseitig schließt das Gehäuse 10 mit einer Kabelfixierung 20 ab. Derartige Kabelfixierungen 20 werden zumeist als Kabelverschraubungen ausgeführt. Zum Schutz vor Fremdmedien, wie Staub und/oder Fluiden wird die Kabelfixierung 20 mit einer Kabeldichtung 21 versehen. Die Kabeldichtung 21 wird durch die Kabelfixierung 20 auf die Isolierung 40 des Kabels 4 gepresst.

Die Figur 2 zeigt eine erfindungsgemäße Kontakthalterung 3 in einer perspektivischen Ansicht. Die Kontakthalterung 3 ist auf einem im Wesentlichen hohlzylindrischen Grundkörper 30 aufgebaut. Der Grundkörper 30 weist steckseitig Kontaktarme 31 auf, welche vom Grundkörper 30 in Richtung der Längsachse des Grundkörpers 30 nach innen verlaufend ausgebildet sind. Hierdurch wird das steckseitige Ende der Kontakthalterung 3 derart verjüngt, dass ein Kontaktelement 12 kabelseitig durch die Kontakthalterung 3 hindurchgeführt werden kann. Sobald das Kontaktelement 12 das steckseitige Ende der Kontaktarme 31 passiert hat, federn diese zurück in Ihre ursprüngliche Position und verhindern die Entnahme, beziehungsweise das ungewollte Lösen des Kontaktelements 12. Die Kontaktarme 31 werden umfangseitig in jede Rotationsrichtung von einer Ausnehmung 34' flankiert. Im Bereich des Grundkörpers 30 ist darüber hinaus ein Gehäusearm 32 zu erkennen. Der Gehäusearm 32 weist eine Ausnehmung 34 auf welche beispielsweise mit einem Rastelement, beispielsweise einem Rasthaken oder einer Rastnase, eines Isolierkörpers 11 und/oder des Gehäuses 10 in Eingriff bringbar ist. Der Gehäusearm 32 ist seitlich flankiert von Ausnehmungen. Auf diese Weise kann der Gehäusearm 32 als Teil des Grundkörpers 30 ausgeführt sein. Um besser gegen Kräfte gesichert zu sein, insbesondere während eines Steckvorgangs des Hochleistungssteckverbinders 1, ist dem Gehäusearm 32 ein Verstärkungselement 33 angeordnet. Das Kontaktelement 12 wird dabei von den Kontaktarmen 31 in Position gehalten, wobei die Kontaktarme 31 eine Kraft entgegen der Steckrichtung aufnehmen. Die auf die Kontakthalterung wirkende Kraft wird durch die Ausnehmung 34 an ein Rastelement in dem Gehäuse 10 und/oder dem Isolierkörper 11 übertragen. Insbesondere bei einer Ausführungsform mit einer Ausnehmung 34 zum in Eingriff bringen mit einer Rastform eignet sich ein Verstärkungselement 33, angeordnet zumindest entgegen des Vektors der Steckkraft, um die Ausnehmung 34. Alternativ kann das Verstärkungselement 33 auch rings um die Ausnehmung 34 angeordnet sein.

Figur 3 zeigt eine Draufsicht auf den Gehäusearm 32 innerhalb des Grundkörpers 30. Hierbei wird eine sinnvolle Ausgestaltung des Gehäusearms 32 verdeutlicht, welche von Ausnehmungen flankiert im Grundkörper 30 eingebracht ist. Auch eine sinnvolle Ausgestaltung der Kontaktarme 31 wird deutlich. Das Verstärkungselement 33 befindet sich in Steckrichtung weisend, kann damit also eine Kraft, welche durch eine Rastform auf den Gehäusearm 32 übertragen wird, besser aufnehmen.
**Anmelder:** HARTING Electric Stiftung & Co. KG
**Titel:** Hochleistungssteckverbinder mit lösbarer Kontaktsicherung

### Bezugszeichenliste

- 1: Hochleistungssteckverbinder
- 10: Gehäuse
- 11: Isolierkörper
- 12: Kontaktelement
- 13: Crimpeinlass
- 14: Kontaktverstärkung
- 15: Dichtungselement
- 16: Kodierelement
- 17: Isolierelement
- 18: Gehäuseanschlag
- 19: Kontakteinlass
- 20: Kabelfixierung
- 21: Kabeldichtung

- 3: Kontakthalterung
- 30: Grundkörper
- 31: Kontaktarm
- 32: Gehäusearm
- 33: Verstärkungselement
- 34: Ausnehmung

- 4: Kabel
- 40: Isolierung
- 41: Leiter

## Patentansprüche

1. Hochleistungssteckverbinder (1) zur Aufnahme zumindest eines elektrischen Kabels (4), aufweisend ein zumindest einteiliges Gehäuse (10), einen zumindest einteiligen Isolierkörper (11) zur Aufnahme eines elektrischen Kontaktelements (12), welcher in elektrisch leitender Verbindung mit dem Kabel (4) gebracht ist, und eine Kontakthalterung (3), zur Fixierung des Kontaktelements (12) in dem Isolierkörper (11),
wobei die Kontakthalterung (3) einen zumindest grundsätzlich hohlzylindrischen Grundkörper (30) aufweist, an dem zumindest zwei Kontaktarme (31) angeordnet sind, und
wobei sich der Abstand der Kontaktarme (31) zur Längsachse, ausgehend von dem Grundkörper (30), in Steckrichtung verringert
**dadurch gekennzeichnet, dass**
der Hochleistungssteckverbinder (1) eine Kabelfixierung (20) zur befestigten Anordnung des Kabels (4) an dem Gehäuse (10) aufweist und dass die Kontakthalterung (3) werkzeuglos und reversibel mit dem Gehäuse in Verbindung gebracht wird.

2. Hochleistungssteckverbinder (1) nach Anspruch 1
**dadurch gekennzeichnet, dass**
die Kontaktarme (31) eine im Wesentlichen kurvenförmige Verjüngung aufweisen, wobei der Kurvenverlauf vom Grundkörper (30) ausgehend zunimmt.

3. Hochleistungssteckverbinder (1) nach einem der vorstehenden Ansprüche **dadurch gekennzeichnet, dass**
die Kontaktarme (31) der Kontakthalterung (3) durch Ausnehmungen (34') voneinander getrennt sind und wobei die Kontaktarme (31) und die Ausnehmungen (34') umfangseitig alternierend angeordnet sind.

4. Hochleistungssteckverbinder (1) nach einem der vorstehenden Ansprüche **dadurch gekennzeichnet, dass**
die Breite der Kontaktarme (31) sich vom Grundkörper (30) ausgehend in Steckrichtung verringert.

5. Hochleistungssteckverbinder (1) nach Anspruch 3 oder Anspruch 4 wenn abhängig von Anspruch 3 **dadurch gekennzeichnet, dass** die Breite der Ausnehmungen (34') größergleich der Breite der Kontaktarme (31) ist.

6. Hochleistungssteckverbinder (1) nach einem der vorstehenden Ansprüche **dadurch gekennzeichnet, dass**
zumindest ein Gehäusearm (32) umfangseitig am Grundkörper (30) der Kontakthalterung (3) angeordnet ist.

7. Hochleistungssteckverbinder (1) nach Anspruch 6 **dadurch gekennzeichnet, dass** der Gehäusearm (32) innerhalb des Grundkörpers (30) angeordnet ist und durch zwei umfangseitige Ausnehmungen vom Grundkörper (30) getrennt ist.

8. Hochleistungssteckverbinder (1) nach einem der Ansprüche 6 oder 7 **dadurch gekennzeichnet, dass** der Gehäusearm (32) eine Ausnehmung (34) aufweist, welche zur Aufnahme einer Halteform ausgelegt ist, wobei die Halteform innerhalb des Isolierkörpers (11) und/oder innerhalb des Gehäuses (10) angeordnet ist.

9. Hochleistungssteckverbinder (1) nach Anspruch 8 **dadurch gekennzeichnet, dass** die Ausnehmung (34) innerhalb des Gehäusearms (32) von einem Verstärkungselement (33) zumindest teilweise umgeben ist.

10. Hochleistungssteckverbinder (1) nach einem der Ansprüche 6 bis 9 **dadurch gekennzeichnet, dass** der Gehäusearm (32) eine Halteform aufweist, welche mit einer Ausnehmung in Eingriff gebracht wird, wobei die Ausnehmung innerhalb des Isolierkörpers (11) und/oder innerhalb des Gehäuses (10) angeordnet ist.

11. Hochleistungssteckverbinder (1) nach einem der Ansprüche 6 bis 10 **dadurch gekennzeichnet, dass** der Gehäusearm (32) federelastisch an dem Grundkörper (30) und/oder in dem Grundkörper (30) angeordnet ist und derart ausgestaltet ist, dass die Kontakthalterung (3) formschlüssig mit dem Isolierkörper (11) und/oder dem Gehäuse (10) in Eingriff gebracht wird.

12. Hochleistungssteckverbinder (1) nach einem der Ansprüche 6 bis 11 **dadurch gekennzeichnet, dass** die Kontakthalterung (3) zumindest vier Kontaktarme (31) und zumindest zwei Gehäusearme (32) aufweist.

13. Hochleistungssteckverbinder (1) nach einem der vorstehenden Ansprüche **dadurch gekennzeichnet, dass**
die Kontaktarme (31) im verbundenen Zustand mit dem Gehäuse (10) und/oder dem Isolierkörper (11) ein Kontaktelement (12) in Steckrichtung einführen lassen und durch die Verjüngung das Kontaktelement (12) in einem eingesteckten Zustand fixieren.

14. Hochleistungssteckverbinder (1) nach einem der Ansprüche 6 bis 12 oder nach Anspruch 13 wenn abhängig von einem der Ansprüche 6 bis 12 **dadurch gekennzeichnet, dass** die Gehäusearme (32) im verbundenen Zustand in dem Gehäuse (10) und/oder dem Isolierkörper (11) durch Aufbringen einer Kraft aus dem verbundenen Zustand mit dem Gehäuse (10) und/oder dem Isolierkörper (11) gelöst werden, um ein Kontaktelement (12) aus dem Gehäuse (10) und/oder dem Isolierkörper (11) zu entfernen.

15. Hochleistungssteckverbinder (1) nach Anspruch 14 **dadurch gekennzeichnet, dass** die Kraft zum Lösen des verbundenen Zustands von Kontakthalterung (3) und Gehäuse (10) und/oder Isolierkörper (11) im Wesentlichen nach innen, in Richtung der Längsachse der Kontakthalterung, gerichtet ist.

16. Hochleistungssteckverbinder (1) nach Anspruch 14 **dadurch gekennzeichnet, dass** die Kraft zum Lösen des verbundenen Zustands von Kontakthalterung (3) und Gehäuse (10) und/oder Isolierkörper (11) im Wesentlichen nach außen, in Richtung des Gehäuses (10) des Hochleistungssteckverbinders (1) gerichtet ist.

## Claims

1. High-performance plug connector (1) for receiving at least one electrical cable (4), having an at least one-piece housing (10), an at least one-piece insulating body (11) for receiving an electrical contact element (12), which is brought into electrically conductive connection with the cable (4), and a contact holder (3) for fixing the contact element (12) in the insulating body (11),
wherein
the contact holder (3) has an at least basically hollow cylindrical base body (30), on which at least two contact arms (31) are arranged, and wherein the distance of the contact arms (31) from the longitudinal axis, starting from the base body (30), decreases in the insertion direction **characterized in that**
the high-performance plug connector (1) has a cable fixing (20) for fixing the cable (4) to the housing (10) and that the contact holder (3) is connected to the housing in a tool-free and reversible manner.

2. High-performance connector (1) according to claim 1
**characterized in that**
the contact arms (31) have a substantially curved taper, with the curve increasing starting from the base body (30).

3. High-performance connector (1) according to one of the preceding claims
**characterized in that**
the contact arms (31) of the contact holder (3) are separated by recesses (34') and wherein the contact arms (31) and the recesses (34') are arranged alternately on the periphery.

4. High-performance connector (1) according to one of the preceding claims
**characterized in that**
the width of the contact arms (31) decreases from the base body (30) in the direction of insertion.

5. High power connector (1) according to claim 3 or claim 4 if depending on claim 3
**characterized in that**
the width of the recesses (34') is greater than or equal to the width of the contact arms (31).

6. High-performance connector (1) according to one of the preceding claims
**characterized in that**
at least one housing arm (32) is arranged on the circumference of the base body (30) of the contact holder (3).

7. High-performance connector (1) according to claim 6
**characterized in that**
the housing arm (32) is arranged inside the base body (30) and is separated from the base body (30) by two peripheral recesses.

8. High power connector (1) according to one of claims 6 or 7
**characterized in that**
the housing arm (32) has a recess (34) which is designed to receive a retaining mold, the retaining mold being arranged inside the insulating body (11) and/or inside the housing (10).

9. High-performance connector (1) according to claim 8
**characterized in that**
the recess (34) within the housing arm (32) is at least partially surrounded by a reinforcing element (33).

10. High power connector (1) according to any one of claims 6 to 9
**characterized in that**
the housing arm (32) has a retaining shape which is brought into engagement with a recess, the recess being arranged inside the insulating body (11) and/or inside the housing (10).

11. High power connector (1) according to any one of claims 6 to 10
**characterized in that**
the housing arm (32) is arranged resiliently on the base body (30) and/or in the base body (30) and is designed in such a way that the contact holder (3) is brought into positive engagement with the insulating body (11) and/or the housing (10).

12. High power connector (1) according to any one of claims 6 to 11
**characterized in that**
the contact holder (3) has at least four contact arms (31) and at least two housing arms (32).

13. High power connector (1) according to one of the preceding claims
**characterized in that**
the contact arms (31), when connected to the housing (10) and/or the insulating body (11), allow a contact element (12) to be inserted in the plug-in direction and fix the contact element (12) in a plugged-in state by means of the taper.

14. High power connector (1) according to any one of claims 6 to 12 or according to claim 13 when depending on any one of claims 6 to 12
**characterized in that**
the housing arms (32) are released in the connected state in the housing (10) and/or the insulating body (11) by applying a force from the connected state to the housing (10) and/or the insulating body (11) in order to remove a contact element (12) from the housing (10) and/or the insulating body (11).

15. High-performance connector (1) according to claim 14
**characterized in that**
the force for releasing the connected state of the contact holder (3) and housing (10) and/or insulating body (11) is essentially directed inwards, in the direction of the longitudinal axis of the contact holder.

16. High-performance connector (1) according to claim 14
**characterized in that**
the force for releasing the connected state of the contact holder (3) and housing (10) and/or insulating body (11) is essentially directed outwards, in the direction of the housing (10) of the high-power connector (1).

## Revendications

1. Connecteur enfichable haute performance (1) destiné à recevoir au moins un câble électrique (4), présentant un boîtier (10), en au moins une partie, un corps isolant (11), en au moins une partie, destiné à recevoir un élément de contact (12) électrique, lequel est amené en liaison électriquement conductrice avec le câble (4), et un support de contact (3) destiné à bloquer l'élément de contact (12) dans le corps isolant (11),
dans lequel le support de contact (3) présente un corps de base (30) au moins de base cylindrique creux, sur lequel au moins deux bras de contact (31) sont disposés, et
dans lequel la distance des bras de contact (31) par rapport à l'axe longitudinal se réduit dans la direction d'enfichage, en partant du corps de base (30),
**caractérisé en ce que**
le connecteur enfichable haute performance (1) présente une fixation de câble (20) destinée à disposer de manière fixée le câble (4) sur le boîtier (10), et que le support de contact (3) est amené en liaison sans outil et de manière réversible avec le boîtier.

2. Connecteur enfichable haute performance (1) selon la revendication 1,
**caractérisé en ce que**
les bras de contact (31) présentent un rétrécissement sensiblement en forme de courbe, dans lequel le profil en courbe augmente au partant du corps de base (30).

3. Connecteur enfichable haute performance (1) selon l'une quelconque des revendications précédentes, **caractérisé en ce que**
les bras de contact (31) du support de contact (3) sont séparés les uns des autres par des évidements (34') et dans lequel les bras de contact (31) et les évidements (34') sont disposés en alternance côté périphérie.

4. Connecteur enfichable haute performance (1) selon l'une quelconque des revendications précédentes, **caractérisé en ce que**
la largeur des bras de contact (31) se réduit dans la direction d'enfichage en partant du corps de base (30).

5. Connecteur enfichable haute performance (1) selon la revendication 3 ou la revendication 4 lorsqu'elle dépend de la revendication 3,
**caractérisé en ce que**
la largeur des évidements (34') présente la même dimension que la largeur des bras de contact (31).

6. Connecteur enfichable haute performance (1) selon l'une quelconque des revendications précédentes, **caractérisé en ce que**
au moins un bras de boîtier (32) est disposé côté périphérie sur le corps de base (30) du support de contact (3).

7. Connecteur enfichable haute performance (1) selon la revendication 6,
**caractérisé en ce que**
le bras de boîtier (32) est disposé à l'intérieur du corps de base (30) et est séparé du corps de base (30) par deux évidements côté périphérie.

8. Connecteur enfichable haute performance (1) selon l'une quelconque des revendications 6 ou 7,
**caractérisé en ce que**
le bras de boîtier (32) présente un évidement (34), lequel est conçu pour adopter une forme de maintien, dans lequel la forme de maintien est disposée à l'intérieur du corps isolant (11) et/ou à l'intérieur du boîtier (10).

9. Connecteur enfichable haute performance (1) selon la revendication 8,
**caractérisé en ce que**
l'évidement (34) est entouré au moins en partie d'un élément de renforcement (33) à l'intérieur du bras de boîtier (32).

10. Connecteur enfichable haute performance (1) selon l'une quelconque des revendications 6 à 9,
**caractérisé en ce que**
le bras de boîtier (32) présente une forme de maintien, laquelle est amenée en prise avec un évidement, dans lequel l'évidement est disposé à l'intérieur du corps isolant (11) et/ou à l'intérieur du boîtier (10).

11. Connecteur enfichable haute performance (1) selon l'une quelconque des revendications 6 à 10,
**caractérisé en ce que**
le bras de boîtier (32) est disposé de manière élastique comme un ressort sur le corps de base (30) et/ou dans le corps de base (30) et est configuré de telle manière que le support de contact (3) est amené en prise par complémentarité de forme avec le corps isolant (11) et/ou le boîtier (10).

12. Connecteur enfichable haute performance (1) selon l'une quelconque des revendications 6 à 11,
**caractérisé en ce que**
le support de contact (3) présente au moins quatre bras de contact (31) et au moins deux bras de boîtier (32).

13. Connecteur enfichable haute performance (1) selon l'une quelconque des revendications précédentes, **caractérisé en ce que**
les bras de contact (31) permettent d'introduire un élément de contact (12) dans la direction d'enfichage dans l'état assemblé au boîtier (10) et/ou au corps isolant (11) et fixent l'élément de contact (12) dans un état emboîté par le rétrécissement.

14. Connecteur enfichable haute performance (1) selon l'une quelconque des revendications 6 à 12 ou selon la revendication 13 lorsqu'elle dépend de l'une quelconque des revendications 6 à 12,
**caractérisé en ce que**
les bras de boîtier (32) sont détachés hors de l'état assemblé au boîtier (10) et/ou au corps isolant (11) par application d'une force dans l'état assemblé dans le boîtier (10) et/ou le corps isolant (11) pour retirer un élément de contact (12) hors du boîtier (10) et/ou du corps isolant (11).

15. Connecteur enfichable haute performance (1) selon la revendication 14,
**caractérisé en ce que**
la force pour détacher l'état assemblé du support de contact (3) et du boîtier (10) et/ou du corps isolant (11) est dirigée sensiblement vers l'intérieur, en direction de l'axe longitudinal du support de contact.

16. Connecteur enfichable haute performance (1) selon la revendication 14,
**caractérisé en ce que**
la force pour détacher l'état assemblé du support de contact (3) et du boîtier (10) et/ou du corps isolant (11) est dirigée sensiblement vers l'extérieur, en direction du boîtier (10) du connecteur enfichable haute performance (1).
